# EUROPÄISCHE PATENTSCHRIFT

(11) **EP 0 360 368 B1**
(45) Veröffentlichungstag und Bekanntmachung des Hinweises auf die Patenterteilung: **19.04.1995**
(21) Anmeldenummer: 89250039.8
(22) Anmeldetag: 19.09.1989
(51) Int. Cl.: H01H 9/38

(54) **Hebel-Druckkontaktanordnung für einen Niederspannungs-Leistungsschalter mit Haupkontaktstücken und Abbrennkontaktstücken**
Lever and abutting-contact arrangement for low-tension power switches with principal contacts and arcing contacts
Montage de contact butant à levier pour interrupteur de puissance à basse tension avec des contacts principaux et des contacts d'amorçage d'arc

(30) Priorität: 21.09.1988 US 247462
(43) Veröffentlichungstag der Anmeldung: 28.03.1990
(73) Patentinhaber: SIEMENS AKTIENGESELLSCHAFT, 80333 München (DE)
(72) Erfinder: Buxton, Clifford A., Lawrenceville Georgia 30245 (US); Leone, David A., Lawrenceville Georgia 30244 (US)

(56) Entgegenhaltungen:
- DE-A- 2 005 742
- GB-A- 1 102 829
- US-A- 2 280 616
- US-A- 4 713 504

## Beschreibung

### Hebel-Druckkontaktanordnung für einen Niederspannungs-Leistungsschalter mit Hauptkontaktstücken und Abbrenkontaktstücken

Die Erfindung betrifft eine Hebel-Druckkontaktanordnung für einen Niederspannungs-Leistungsschalter mit einem feststehenden und einem bewegbaren Hauptkontaktstück und mit einem feststehenden und einem bewegbaren Abbrennkontaktstück, wobei das bewegbare Abbrennkontaktstück an einem Abbrennkontakthebel befestigt ist, der relativ zu einem das Hauptstück tragenden Hauptkontakthebel schwenkbar angeordnet ist und der Abbrennkontakthebel aus zwei mit dem Hauptkontakthebel gelenkig verbundenen Abbrennkontakt-Teilhebeln besteht, die an ihren der Gelenkachse entgegengesetzten vorderen Enden zur Bildung einer für das bewegbbare Abbrennkontaktstück vorgesehenen Fläche zusammengefügt sind.

Eine Kontaktanordnung mit diesen Merkmalen ist durch die DE-A-2 005 742 bekannt geworden. Für verhältnismäßig kleine Leistungsschalter mit nur einem Hauptkontakthebel je Pol wird damit eine günstige Möglichkeit der Ausrüstung mit Abbrennkontakten geschaffen.

Bei Kontaktanordnungen für größere Leistungsschalter werden demgegenüber je Pol mehrere, in einem gemeinsamen Halter parallel zueinander angeordnete Hauptkontakthebel benötigt. Da somit ungewiß ist, an welchen Paaren von Hauptkontaktstücken Schaltlichtbögen entstehen werden, besteht die Schwierigkeit, solche Schaltlichtbögen zu Abbrennkontakten zu leiten. Bei einer Kontaktanordnung mit in gleichem seitlichen Abstand angeordneten Hauptkontakthebeln sind hierzu in symmetrischer Anordnung zwei getrennte Abbrennkontakthebel vorgesehen worden (US-A-4 7143 504). Ein einstückiger, gabelartig geformter Abbrennkontakthebel wurde dagegen in Verbindung mit paarweise angeordneten Hauptkontakthebeln verwendet, wobei die Gabelarme des Abbrennkontakthebels zwischen die Paare von Hauptkontakthebeln eingreifen (GB-A-1 102 829). In beiden Fällen besteht zwischen manchen der Hauptkontakte und den Abbrennkontakthebeln ein solcher Abstand, daß eine sichere Überleitung von Schaltlichtbögen in Richtung der Abbrennkontaktstücke nicht gewährleistet erscheint.

Der Erfindung liegt ausgehend von einer Kontaktanordnung mit Abbrenn-Teilkontakthebeln nach der DE-A-2 005 742 die Aufgabe zugrunde, diese Bauweise für große Leistungsschalter mit mehreren Hauptkontakthebeln wirtschaftlich anwendbar und für sämtliche Hauptkontaktstücke wirksam zu machen.

Diese Aufgabe wird gemäß der Erfindung dadurch gelöst, daß bei einer Kontaktanordnung mit paarweise angeordneten Hauptkontakthebeln jeweils zwischen die Hauptkontakthebel eines Paares ein Abbrennkontakt-Teilhebel eingefügt ist und daß die Abbrennkontakt-Teilhebel zur Bildung von Laufflächen für von den Hauptkontaktstücken zu übernehmende Schaltlichtbögen ausgehend von der Vorderkante der Hauptkontakthebel und bis zu ihrer Vorderkante reichend eine stetige Kontur aufweisen.

Die Erfindung wird im folgenden anhand des in den Figuren dargestellten Ausführungsbeispieles näher erläutert.

Die Figur 1 zeigt einen Niederspannungs-Leistungsschalter mit Isolierstoffgehäuse im Schnitt.

In der Figur 2 ist in einer Seitenansicht eine Kontaktanordnung des Leistungsschalters gemäß der Figur 1 gezeigt.

Die Figuren 3 und 4 zeigen in der Draufsicht und in einer Seitenansicht Abbrennkontakt-Teilhebel der Kontaktanordnung gemäß der Figur 2.

Die Figur 5 zeigt eine Draufsicht auf eine Kontaktanordnung entsprechend der Figur 2 mit fünf Paaren von Hauptkontakthebeln.

Die Figur 1 zeigt einen Leistungsschalter mit einem isolierenden Formstoffgehäuse, der bewegbare Hauptkontaktstücke 10 aufweist, die von einem stromführenden Hauptkontakthebel 14 getragen werden. Ferner sind stromführende feststehende Hauptkontaktstücke 12 vorgesehen, sowie eine Abbrennkontaktanordnung 22 und eine Lichtbogenlöschkammer 24. Der Hauptkontakthebel 14 wirkt mit einer stromführenden Gelenkanordnung 16 derart zusammen, daß die Hauptkontaktstücke 10 und 12 geöffnet und geschlossen werden können, um den zwischen Anschlußvorrichtungen 18 und 20 des Leistungsschalters fließenden Strom zu steuern.

In Abhängigkeit von der Stärke und der Dauer eine zwischen den Hauptkontaktstücken 10 und 12 auftretenden Lichtbogens unterliegt das Kontaktmaterial, das in vielen Fällen ein Edelmetall enthält, in unterschiedlichem Ausmaß einer Verschlechterung oder einem Abbrand. Beispielsweise kann der Abbrand so stark werden, daß der Widerstand zwischen den Berührungsflächen der Kontaktstücke zunimmt, was eine Erwärmung der Kontaktstücke und eine weitere Verschlechterung des Stromüberganges bewirkt.

Um die Dauer der Lichtbogenbildung an den stromführenden Kontakten zu verringern, ist es wichtig, die Lichtbögen von den Kontaktstücken fortzubewegen. Dies kann dadurch geschehen, daß die an den Kontaktstücken erzeugten Lichtbögen veranlaßt werden, auf ein weniger teures Material mit höherem Widerstand überzutreten. Die hierzu vorgesehene Abbrennkontaktanordnung 22 ist ausführlicher in den Figuren 2 bis 5 dargestellt. Die Abbrennkontaktanordnung 22 weist fünf Abbrennkontakt-Teilhebel 26 auf, die jeweils eine Lageröffnung 28 und ein Nietloch 30 aufweisen. Die Abbrennkontakt-Teilhebel 26 sind derart zusammengefügt, daß sie eine Fläche zur Anbringung eines Abbrennkontaktstückes 36 bilden. Ein Niet 29 erstreckt sich durch Nietlöcher 30 in den vorderen Enden der Teilkontakthebel 26.

Die inneren oder hinteren Endbereiche 34 der Teilkontakthebel 26 sind zwischen den Hauptkontakthebeln 14 derart eingefügt, daß die Endbereiche 34 durch wenigstens einen Hauptkontakthebel 14 getrennt sind. Damit die Abbrennkontaktanordnung 22 relativ zu den Hauptkontakthebeln geschwenkt werden kann, erfaßt ein Gelenkachse 38 die Durchgangsöffnungen 28 in den Endbereichen 34 und entsprechende Durchgangsöffnungen in den Hauptkontakthebeln 14.

Im wesentlichen wirkt die Abbrennkontaktanordnung 22 in der Weise, daß sie alle zwischen den Hauptkontaktstücken 10 und 12 auftretenden Lichtbögen zu einem einzigen Lichtbogen zwischen den Abbrennkontaktstücken 36 und 40 überführt. Die stetige Kontur der Laufflächen 32 der Abbrennkontaktteilhebel 26 sorgt dabei für einen raschen Übergang.

Wenn die beschriebene Kontaktanordnung in Bewegung gesetzt wird, bewirkt die Masse der Abbrennkontaktanordnung 22 und eine zugeordnete Feder 44 (Figur 1) eine Schwenkung der Abbrennkontaktanordnung 22 relativ zu den Hauptkontakthebeln 14 derart, daß die Abbrennkontakte 36 und 40 für eine gewisse Zeit nach der Öffnung der Hauptkontaktstücke 10 und 12 geschlossen bleiben. Beim Trennen der Abbrennkontaktstücke 36 und 40 wird ein Schaltlichtbogen zwischen diesen Kontaktstücken gebildet. Bei weiterer Trennung der Abbrennkontaktstücke 36 und 40 gelangt der Schaltlichtbogen in eine Lichtbogenlöschkammer 24 (Figur 1) und wird dort zwischen einer Anzahl von Löschblechen 42 gelöscht.

## Patentansprüche

1. Hebel-Druckkontaktanordnung für einen Niederspannungs-Leistungsschalter mit einem feststehenden und einem bewegbaren Hauptkontaktstück (10, 12) und mit einem feststehenden und einem bewegbaren Abbrennkontaktstück (36, 40), wobei das bewegbare Abbrennkontaktstück (36) an einem Abbrennkontakthebel (22) befestigt ist, der relativ zu einem das Hauptkontaktstück (10) tragenden Hauptkontakthebel (14) schwenkbar angeordnet ist und der Abbrennkontakthebel (22) aus mit dem Hauptkontakthebel (14) gelenkig verbundenen Abbrennkontakt-Teilhebeln (26) besteht, die an ihren der Gelenkachse (38) entgegengesetzten vorderen Enden zur Bildung einer für das bewegbare Abbrennkontaktstück (36) vorgesehenen Fläche zusammengefügt sind,
**dadurch gekennzeichnet**, daß bei einer Kontaktanordnung mit paarweise angeordneten Hauptkontakthebeln (14) jeweils zwischen die Hauptkontakthebel (14) eines Paares ein Abbrennkontakt-Teilhebel eingefügt ist und daß die Abbrennkontakt-Teilhebel (26) zur Bildung von Laufflächen (32) für von den Hauptkontaktstücken (10, 12) zu übernehmende Schaltlichtbögen ausgehend von der Vorderkante der Hauptkontakthebel (14) und bis zu ihrer Vorderkante reichend eine stetige Kontur aufweisen.

## Claims

1. Lever-operated pressure contact arrangement for a low-voltage circuit-breaker with a fixed and a moving main contact piece (10, 12) and with a fixed and a moving arcing contact piece (36, 40), the moving arcing contact piece (36) being attached to an arcing contact lever (22) that is arranged so that it can swivel relative to a main contact lever (14) carrying the main contact piece (10), and the arcing contact lever (22) consists of two arcing contact lever sections (26) flexibly connected to the main contact lever (14), which arcing contact lever sections (26) are joined together at their front ends opposed to the pivot axis (38) to form a surface for the moving arcing contact piece (36),
**characterised in that** in a contact arrangement with main contact levers (14) arranged in pairs, an arcing contact lever section is inserted in each case between the main contact levers (14) of a pair, and that for the formation of contact surfaces (32) for arcs to be transferred from the main contact pieces (10, 12), the arcing contact lever sections (26) have a continuous contour extending from the front edge of the main contact levers (14) up to the front edge of said arcing contact lever sections (26).

## Revendications

1. Dispositif de contact par pression à levier pour un disjoncteur basse tension, comportant une pièce de contact principale fixe et une pièce de contact principale mobile (10,12) et une pièce de contact pare-étincelles fixe et une pièce de contact pare-étincelles mobile (36,40), et dans lequel la pièce de contact pare-étincelles mobile (36) est fixée sur un levier de contact pare-étincelles (22), qui est montée de manière à pouvoir basculer par rapport à un levier de contact principal (14) portant la pièce de contact principale (10), et le levier de contact pare-étincelles (22) est constitué par des leviers partiels de contact pare-étincelles (26), qui sont reliés de façon articulée au levier de contact principal (14) et qui sont réunis, au niveau de leurs extrémités avant, éloignées de l'axe d'articulation (38), pour former une surface prévue pour la pièce de contact pare-étincelles mobile (36),
caractérisé par le fait que dans un dispositif de contact comportant des leviers de contact principaux (14) disposés par couples, un levier partiel de contact pare-étincelles est inséré respectivement entre les leviers de contact principaux (14) d'un couple et que, pour la formation de surfaces de circulation (32) pour des arcs électriques devant être pris en charge par les pièces de contact principales (10,12), les leviers partiels de contact pare-étincelles (26) possèdent un contour continu qui s'étend depuis le bord avant du levier de contact principal (14) jusqu'au bord avant des leviers partiels.
